# EUROPÄISCHE PATENTSCHRIFT

(11) **EP 0 329 999 B1**
(45) Veröffentlichungstag und Bekanntmachung des Hinweises auf die Patenterteilung: **31.08.1994**
(21) Anmeldenummer: 89101913.5
(22) Anmeldetag: 03.02.1989
(51) Int. Cl.: B21B 37/02, B21B 37/08

(54) **Verfahren und Vorrichtung zur Steg- und Flanschdickenregelung in Universalgerüsten**
Method and device for controlling the thickness of webs and flanges in universal rolling mill stands
Procédé et dispositif de régulation d'épaisseur d'âme et d'aile dans des cages de laminoirs universels

(30) Priorität: 26.02.1988 DE 3806063
(43) Veröffentlichungstag der Anmeldung: 30.08.1989
(73) Patentinhaber: SMS SCHLOEMANN-SIEMAG AKTIENGESELLSCHAFT, 40237 Düsseldorf (DE)
(72) Erfinder: Rohde, Wolfgang, Dr., D-4047 Dormagen 11 (DE); Rosenthal, Dieter, D-5241 Niederfischbach (DE)
(74) Vertreter: Müller, Gerd, Dipl.-Ing.

(56) Entgegenhaltungen:
- EP-A- 0 275 875
- FR-A- 2 374 101
- IEEE-IAS-1985 ANNUAL MEETING, Toronto 6. - 11. Oktober 1985, Toronto, IEECatalogue Nr. 85CH2207-9, Seiten 1658-1671, New York, US; K. FUKUTANI et al.: "Development of automatic gauge control using decoupled control for universalfinishing mills"

## Beschreibung

Die Erfindung betrifft gemäß Oberbegriff von Patentanspruch 1 ein Verfahren zur Steg- und Flanschendickenregelung von Trägerprofilen in Universalgerüsten mit den Horizontal- und Vertikalwalzen zugeordneten Gage-Meter-Kreisen sowie gemäß Oberbegriff der Patentansprüche 2 und 3 Vorrichtung en zur Durchführung dieses Verfahrens.

Bei der Walzung von Profilen, bspw. I-Profilen hat es sich gezeigt, daß Stegdicken- und/oder Flanschdickenfehler auftreten. Bei diesen Fehlern kann es sich um Langzeitfehler, die z.B. durch den kontinuierlichen Walzenverschleiß oder durch Temperaturdehnungen der Walzen entstehen können oder aber um Kurzzeitfehler handeln, die z.B. durch Temperaturschwankungen oder durch Materialunterschiede im zu walzenden Profil hervorgerufen werden können.

Bisher wurde versucht, derartige Fehler durch positionsgeregelte mechanische Anstellungen auszuräumen. Große Fortschritte konnten auf diese Art jedoch nicht erreicht werden, da derartige mechanische Anstellungen sehr langsam und ungenau arbeiten, so daß Kurzzeitfehlern kaum entgegengewirkt werden konnte. Hinzu kommt, daß bei der Walzung von I-Profilen die Längung des Steges gegenüber der Längung der Flansche um 2 bis 4 % größer sein soll. Durch die oben genannten Regelungen war es bisher leicht möglich, daß die Längungsunterschiede kleiner bzw. größer ausfielen und so der Toleranzbereich verlassen wurde, wodurch Instabilitäten der Profile entstanden.

Es wurde weiterhin versucht, die vom Bandwalzen her bekannten Gage-Meter-Regelungen in Universalgerüsten einzusetzen. Auch hier wurden mechanische Anstellungen benutzt, so daß die erkannten Fehler nicht schnell genug beseitigt werden konnten. Auch hier traten Fehler durch unterschiedliche Längung von Steg und Flanschen auf.

Es wurde durch die DE-A-27 48 033 aber auch schon vorgeschlagen, die mechanischen Anstellungen durch hydraulische Anstellungen zu ersetzen und den hydraulischen Anstellungen Gage-Meter-Kreise für die Kurzzeitfehler-Korrektur zuzuordnen. Um konstante Verhältnisse der Flansch-Dicke zur Steg-Dicke zu erreichen, wird hier schon eine gemeinsame Kopplung der beiden Vertikalwalzen-Gage-Meter-Kreise mit den beiden Horizontalwalzen-Gage-Meter-Kreisen beschrieben. Langzeitfehler können mit dem Universalgerüst nach der DE-A-27 48 033 jedoch nicht korrigiert werden. Eine in gewissen Toleranzbereichen wirksame Kopplung zur optimalen Steg- und Flanschdickenfehlerbeseitigung ist ebenfalls nicht möglich.

Der Erfindung liegt die Aufgabe zugrunde ein Verfahren aufzuzeigen, mittels dessen Steg- und Flanschdickenfehler optimal kompensiert werden können sowie eine Vorrichtung zur Durchführung des Verfahrens zu entwickeln.

Diese Aufgabe wird verfahrensmäßig durch die Merkmale des Anspruchs 1 und vorrichtungsmäßig durch die Merkmale der Ansprüche 2 und 3 gelöst.

Die Benutzung von hydraulischen Anstellungen macht eine genaue , schnelle Positionierung möglich, zudem läßt sich eine Überdruckssicherung leicht realisieren. Durch die Kopplung der Gage-Meter-Kreise wird erreicht, daß das Verhältnis von Steglängung zu Flanschenlängung im Toleranzbereich bleibt und in diesem Toleranzbereich variiert werden kann. Über das wählbare Maß der Kopplung kann eingestellt werden, inwieweit Fehlerkorrekturen am Steg bzw. am Flansch auf den Flansch bzw. auf den Steg durchschlagen sollen. Dadurch wird gewährleistet, daß keine Sekundärfehler entstehen können. Als Sekundärfehler soll hier verstanden werden, daß z.B. eine Fehlerkorrektur am Steg bei hundertprozentiger Kopplung auch eine Veränderung der Flanschenanstellung bewirken würde, obwohl die Flansche eventuell genau maßhaltig sind. Die Veränderung der Flanschenanstellung würde in diesem Falle einen Sekundärfehler mit sich bringen.

Die Dämpfungsglieder im jeweiligen Gage-Meter-Kreis erlauben die Einstellung des Durchgriffs, d.h. des Grades der Fehlerkompensation im entsprechenden Gage-Meter-Kreis. Es kann z.B. durchaus sinnvoll sein, die Fehler nur zu fünfzig Prozent zu kompensieren, dadurch jedoch im Toleranzbereich des Steg-Flansch-Längungsverhältnisses zu bleiben und ein maßhaltiges Profil zu erhalten.

Die Erfindung wird nachfolgend anhand einer Zeichnung näher beschrieben. Die Zeichnung zeigt ein Universalgerüst 1 sowie als Blockschaltbild dargestellt eine Regelanordnung für das Universalgerüst 1.

Das Universalgerüst weist horizontale Walzen 2 und 3 sowie vertikale Walzen 4 und 5 auf. Die horizontale Walze 2 sowie die vertikalen Walzen 4 und 5 sind hydraulisch anstellbar, während die horizontale Walze 3 lediglich über nicht gezeigte Unterlagen-Pakete abgestützt, mechanisch anstellbar ist. Diese Ausführungsform wurde gewählt, um das Schaltbild zu vereinfachen. Ansonsten müßte für die Horizontalwalze 3 ebenso wie für die Horizontalwalze 2 zwei Positionsregelkreise mit entsprechenden Synchronisation, zwei Gage-Meter-Kreise, entsprechende Koppelschaltungen usw. vorgesehen werden.

Jedem Anstellzylinder ist ein Positions-Regelkreis 6, 6', 6'', 6''' zugeordnet. Für die Verikaltwalzen 4, 5 ist um die Zeichnung zu vereinfachen jeweils nur ein Anstellzylinder vorgesehen, während die obere Horizontalwalze je einen Anstellzylinder pro Walzenzapfen besitzt. Die Positions-Regelkreise 6, 6', 6'', 6''' bestehen aus einem Positions-Aufnehmer 7, 7', 7'', 7''' und einem Positions-Vergleicher 8, 8', 8'', 8''' in dem die gemessene Position mit einer, durch einen Positionssollwertgeber 31, 31', 31'', 31'''vorgegebenen Position verglichen wird. Die Ausgangsgröße des Positions-Vergleichers 8, 8', 8'', 8''' dient zur Steuerung eines Ventils 9, 9', 9'', 9''' über das die Beaufschlagung der betreffenden Kolben-Zylinder-Einheiten der hydraulischen Anstellung erfolgt. Den Positions-Aufnehmern 7', 7'' ist eine Synchronisationsschaltung 10 zugeordnet, die Differenzen zwischen den ermittelten Positionswerten ausgleicht, um eine exakte Anstellung der oberen Horizontalwalze 2 zu gewährleisten.

Den hydraulisch anstellbaren Walzen 2, 4, 5 ist weiterhin je ein Gage-Meter-Kreis 11, 11', 11'', 11''' zugeordnet. Jeder Gage-Meter-Kreis 11, 11', 11'', 11''' weist eine Vorrichtung zur Ermittlung der Walzkraft, hier einen Druckistwertgeber 12, 12', 12'', 12''', einen Addierer 13, 13', 13'', 13''', einen Referenz-Walzkraft-Speicher 14, 14', 14'', 14''', einen Multiplizierer 15, 15', 15'', 15''', einen Gerüstmodul-Speicher 16, 16', 16'', 16''', ein Dämpfungsglied 17, 17', 17'', 17''', einen Addierer 18, 18', 18'', 18''', einen Referenz-Walzenpositions-Speicher 19, 19', 19'', 19''', einen Positionsvergleicher 32, 32', 32'', 32''' sowie einen Addierer 20, 20', 20'', 20''' auf. Über die Addierer 20, 20', 20'', 20''' und Koppelschaltungen 21, 21', 21'', 21''' sind die Gage-Meter-Kreise 11, 11', 11'', 11''' untereinander verbunden. Die Kopplungsschaltungen 21, 21', 21'', 21''' weisen Speicher-Koppelkreise 22, 23, 24, 25, 26, 27 auf, in denen materialabhängige, walztechnische Zusammenhänge gespeichert sind, die den Grad der Kopplung der Gage-Meter-Kreise 11 bis 11''' zu beeinflussen vermögen.

Die Wirkung der Gage-Meter-Kreise 11 bis 11''' wird im folgenden beschrieben. Über den Druckistwertgeber 12 bis 12''' wird die aktuelle Walzkraft der entsprechenden Walze gemessen. Im Addierer 13 bis 13''' wird das Signale des Druckistwertgebers 12 bis 12''' mit einem Referenz-Kraft-Signal aus dem Speicher 14 bis 14''' addiert. Das Referenz-Kraft-Signal kann durch manuelle Eingabe in den Speicher bzw. durch die Kraftmessung und Speicherung beim Walzanstich im Speicher abgelegt werden.

Das Ausgangssignal des Addierers 13 bis 13''' wird im Multiplizierer 15 bis 15''' durch einen vom Walzprogramm abhängigen, im Speicher 16 bis 16''' abgelegten Gerüstmodul dividiert und anschließend dem Dämpfungsglied 17 bis 17''' aufgeschaltet. Über das Dämpfungsglied 17 bis 17''' ist der Durchgriff jedes Gage-Meter-Kreises 11 bis 11''' einstellbar. Die Einstellung kann hier manuell oder über einen nicht gezeigten Speicher, in dem walzprogramm-spezifische Durchgriffswerte abgespeichert sind, erfolgen.

Im Addierer 18 bis 18''' werden zum Ausgangssignal des Dämpfungsgliedes 17 bis 17''' ein aus dem Referenz-Positionssignal und dem aktuellen Positionssignal gebildeten Vergleichssignal sowie eventuell manuell eingebbare Korrektursignale addiert. Das Referenz-Psoitionssignal kann über direkte Eingabe bzw. über die Positionserfassung und -speicherung während des Walzanstichs in den Speicher 19 bis 19''' abgelegt werden. Das Ausgangssignale des Addierers 18 bis 18''' wird über den Addierer 20 bis 20''' dem jeweiligen Positionsvergleicher 8 bis 8''' aufgeschaltet und hier, wie oben beschrieben, in Anstellsignale umgewandelt.

Das Ausgangssignal des Addierers 18 wird gleichzeitig über die Koppelschaltung 21 auf die Addierer 20', 20'', 20''' geschaltet, während das Ausgangssignal des Addierers 18', 18''über die Koppelschaltung 21', 21'' den Addierern 20, 20''' und das Ausgangssignale des Addierers 18''' über die Koppelschaltung 21''' den Addierern 20, 20', 20'' aufgeschaltet wird. Dadurch ist eine gegenseitige, variable Beeinflussung der Gage-Meter-Kreise 11 bis 11''' möglich.

Die Kopplungsschaltung 20 bis 20''' besteht aus einem Speicher 28 bis 28''' und einem Addierer 29 bis 29'''. Der Speicher 28 bis 28''' ist derart schaltbar, daß er ständig die Ausgangssignale vom Addierer 18 bis 18''' auf den Addierer 29 bis 29''' schaltet, wo diese Ausgangssignale von sich selbst subtrahiert werden, so das am Ausgang des Addierers 29 bis 29''' "0" ansteht, und keine gegenseitige Beeinflussung der Gage-Meter-Kreise 11 bis 11''' erfolgt. Der Speicher 28 bis 28''' kann jedoch auch gestoppt werden, so daß von diesem Zeitpunkt an von dem gespeicherten Signal die aktuellen Ausgangssignale des Addierers 18 bis 18''' subtrahiert werden. Über die Speicher-Koppelkreise 22 bis 27 wird eine entsprechende materialabhängige Koppelung der Gage-Meter-Kreise 11 bis 11''' erfolgen.

Zur Langzeitfehlererfassung ist ein Meßkreis 30 bis 30''' vorgesehen, der die tatsächliche Dicke von Flanschen und Steg erfaßt und mit den Sollwerten vergleicht. Die Ausgangssignale des Meßkreises 30 bis 30''' werden ebenfalls dem jeweiligen Positions-Regelkreis aufgeschaltet und dienen zur Korrektur der Anstellung.

### Bezugszeichenübersicht

- 1: Universalgerüst
- 2: Horizontalwalze
- 3: Horizontalwalze
- 4: Vertikalwalze
- 5: Vertiikalwalze
- 6: Positions-Regelkreis
- 7: Positionsaufnehmer
- 8: Positionsvergleicher
- 9: Ventil
- 10: Sychronisationsschaltung
- 11: Gage-Meter-Kreis
- 12: Druckistwertgeber
- 13: Addierer
- 14: Speicher (Referenz-Walzkraft)
- 15: Multiplizierer
- 16: Speicher (Gerüstmodul)
- 17: Dämpfungsglied
- 18: Addierer
- 19: Speicher (Referenz-Walzposition)
- 20: Addierer
- 21: Kopplungsschaltung
- 22 - 27: Speicher-Koppelkreise
- 28: Speicher
- 29: Addierer,
- 30: Meßkreis
- 31: Positionssollwertgeber
- 32: Positionsvergleicher

## Patentansprüche

1. Verfahren zur Steg- und Flanschdickenregelung von Trägerprofilen in einem Universalgerüst (1) mit jeder Horizontal- sowie Vertikalwalze (2, 3, 4, 5) zugeordneten hydraulischen Anstellungen zur Positionierung der Walzen auf ihnen vorgebbare Positionen, mit Gage-Meter-Kreisen (11, 11', 11'', 11''') zur Kompensation von Kurzzeitfehlern durch Messung der Walzkräfte mittels den hydraulischen Anstellzylindern zugeordneten Druckistwertgebern (12, 12', 12'', 12''') und Abgabe Zusatzsollwerten resultierend aus Kraftabweichungen zwischen einer Referenzkraft und der gemessenen Walzkraft sowie mit einer Kopplung der den beiden Vertikalwalzen zugeordneten Gage-Meter-Kreisen mit den beiden Gage-Meter-Kreisen der Horizontalwalzen,
**gekennzeichnet durch**
Positionsregelungen für jede Walze (2, 3, 4, 5) durch Positions-Regelkreise (6, 6',6'', 6'''),
die Eingabe der Zusatzsollwerte in den jeweiligen Positionsregelkreis (6, 6', 6'', 6''') als erste Korrekturgröße,
die Erfassung und Kompensation von Langzeitfehlern durch diese ermittelnde und/oder vorgebende Fühler und/oder Steller und/oder durch berechnete, walzprogrammabhängige Modelle und deren Eingabe in den jeweiligen Positionsregelkreis (6, 6', 6'', 6''') als zweite Korrekturgröße,
die Vorgabe des Grades der durchzuführenden Kompensation von Kurzzeitfehlern (Durchgriff),
die beliebig variable Kopplung der Gage-Meter-Kreise (11, 11', 11'', 11''') untereinander zur beliebigen gegenseitigen Beeinflussung der Kurzzeitfehler-Kompensation und die Vorgabe des Einsetzens der Kopplung der Gage-Meter-Kreise (11, 11', 11'', 11''') untereinander zur ganzen oder teilweisen Kompensation von während eines Regelvorgangs auftretenden sekundären Kurzzeitfehlern, wobei materialabhängige, walztechnische Zusammenhänge bei der Kopplung der Gage-Meter-Kreise (11, 11', 11'', 11''') untereinander aus Speicher-Koppelschaltkreisen (22 bis 27) abrufbar sind.

2. Universalgerüst zur Durchführung des Verfahrens nach Anspruch 1 mit jeder Horizontal- und Vertikalwalze (2, 3, 4, 5) zugeordneten, in ihrer Position einstellbaren, hydraulischen Anstellvorrichtungen, mit Gage-Meter-Kreisen (11, 11', 11'', 11''') zur Kompensation von Kurzzeitfehlern durch Messung der Walzkräfte mittels den hydraulischen Anstellzylindern zugeordneten Druckistwertgebern (12, 12', 12'', 12''') und Abgabe von Zusatzsollwerten resultierend aus Kraftabweichungen zwischen einer Referenzkraft und der gemessenen Walzkraft in die Steuervorrichtungen sowie mit Koppelschaltungen (21, 21', 21'', 21''') zur Koppeldung der beiden Vertikalwalzen (4,5) zugeordneten Gage-Meter-Kreisen (11, 11''') mit den beiden Gage-Meter-Kreisen (11', 11'') der Horizontalwalzen (2,3),
**dadurch gekennzeichnet,**
daß jeder Walze (2, 3, 4, 5) mindestens ein Positionsregelkreis (6, 6', 6'', 6''')für die hydraulischen Anstellzylinder zugeordnet ist,
daß die jeder Walze (2, 3, 4, 5) zugeordneten Gage-Meter-Kreise den entsprechenden Positionsregelkreisen (6, 6', 6'', 6''') überlagert sind,
daß mindestens ein Meßkreis (30, 30', 30'', 30''') zur Langzeitfehler-Erfassung und Kompensation vorgesehen ist, dessen Ausgangsgrößen ebenfalls auf den Positionsregelkreis (6, 6', 6'', 6''') wirken,
daß jeder Gage-Meter-Kreis (11, 11', 11'', 11''') ein Dämpfungsglied (17, 17', 17'', 17''') zur Einstellung des Durchgriffs aufweist,
daß zwischen den einzelnen Gage-Meter-Kreisen (11, 11', 11'', 11''') Koppelschaltungen (21, 21', 21'', 21''') vorgesehen sind, die eine variable gegenseitige Beeinflussung der Gage-Meter-Kreise (11, 11', 11'', 11''') erlauben,
und daß der Grad der Kopplung sowie der Einsatzzeitpunkt der Kopplung vorgebbar ist, um sekundäre Kurzzeitfehler optimal zu kompensieren.

3. Universalgerüst nach dem Oberbegriff des Anspruchs 2,
**dadurch gekennzeichnet,**
daß den Horizontalwalzenpaaren (2, 3) und den Vertikalwalzenpaaren (4, 5) je ein Positionsregelkreis für die hydraulischen Anstellzylinder zugeordnet ist,
daß den Horizontalwalzenpaaren (2, 3) und den Vertikalwalzenpaaren (4, 5) je ein Gage-Meter-Kreis zugeordnet und den jeweiligen Positionsregelkreisen überlagert ist, daß mindestens ein Meßkreis (30, 30', 30'', 30''') zur Langzeitfehler-Erfassung und Kompensation vorgesehen ist, dessen Ausgangsgrößen ebenfalls auf den Positionsregelkreis (6, 6', 6'', 6''') wirken,
daß jeder Gage-Meter-Kreis (11, 11', 11'', 11''') ein Dämpfungsglied (17, 17', 17'', 17''') zur Einstellung des Durchgriffs aufweist,
daß zwischen den einzelnen Gage-Meter-Kreisen (11, 11', 11'', 11''') Koppelschaltungen (21, 21', 21'', 21''') vorgesehen sind, die eine variable gegenseitige Beeinflussung der Gage-Meter-Kreise (11, 11', 11'', 11''') erlauben,
und daß der Grad der Kopplung sowie der Einsatzzeitpunkt der Kopplung vorgebbar ist, um sekundäre Kurzzeitfehler optimal zu kompensieren.

## Claims

1. Method for the regulation of the thickness of webs and flanges of girder sections in a universal stand (1) with hydraulic adjustments, which are associated with each horizontal as well as vertical roll (2, 3, 4, 5), for the positioning of the rolls to positions presettable for them, with gauge-meter loops (11, 11', 11'', 11''') for the compensation for short term errors by measurement of the rolling forces by means of actual pressure value transmitters (12, 12', 12'', 12''') associated with the hydraulic screw-down cylinders and delivery of target additional values resulting from force deviations between a reference force and the measured rolling force as well as with a coupling of the gauge-meter loops, which are associated with both the vertical rolls, with both the gauge-meter loops of the horizontal rolls, characterised by positional regulations for each roll (2, 3, 4, 5) by position-regulating loops (6, 6', 6'', 6'''), the input of the target additional values into the respective position-regulating loop (6, 6', 6'', 6''') as first correcting magnitude, the detection of and compensation for long term errors by sensors and/or setting members ascertaining and/or presetting these and/or by computed models dependent on the rolling program and their input into the respective position-regulating loop (6, 6', 6'', 6''') as second correcting magnitude, the presetting of the degree of the compensation for short term errors which is to be performed (intensity), the selectably variable coupling of the gauge-meter loops (11, 11', 11'', 11''') one among the other for the desired mutual influencing of the compensation for short term errors and the presetting of the onset of the coupling of the gauge-meter loops (11, 11', 11'', 11''') one among the other for the entire or partial compensation for secondary short term errors which arise during a regulation process, wherein relationships, which are dependent on the material and a matter of rolling technology, can be called up from storage coupling switch loops (22 to 27) for the coupling of the gauge-meter loops (11, 11', 11'', 11''') one among the other.

2. Universal stand for the performance of the method according to claim 1, with hydraulic screw-down devices which are adjustable in their position and associated with each horizontal and vertical roll (2, 3, 4, 5), with gauge-meter loops (11, 11', 11'', 11''') for the compensation for short term errors by measurement of the rolling forces by means of actual pressure value transmitters (12, 12', 12'', 12''') associated with the hydraulic screw-down cylinders and delivery of target additional values resulting from force deviations between a reference force and the measured rolling force into the control devices as well as with coupling circuits (21, 21', 21'', 21''') for the coupling of the gauge-meter loops (11, 11'''), which are associated with the vertical rolls (4, 5), with both the gauge-meter loops (11', 11'') of the horizontal rolls (2, 3), characterised thereby, that each roll (2, 3, 4, 5) is associated with at least one position-regulating loop (6, 6', 6'', 6''') for the hydraulic screw-down cylinders, that the gauge-meter loops associated with each roll (2, 3, 4, 5) are superimposed on the corresponding position-regulating loops (6, 6', 6'', 6'''), that at least one measuring circuit (30, 30', 30'', 30''') is provided for the detection of and compensation for long term errors, the output magnitudes of which circuit likewise act on the position-regulating loop (6, 6', 6'', 6'''), that each gauge-meter loop (11, 11', 11'', 11''') displays a damping member (17, 17', 17'', 17''') for the adjustment of the intensity, that coupling circuits (21, 21', 21'', 21'''), which allow a variable mutual influencing of the gauge-meter loops (11, 11', 11'', 11'''), are provided between the individual gauge-meter loops (11, 11', 11'', 11''') and that the degree of the coupling as well as the instant of the onset of the coupling are presettable in order optimally to compensate for secondary short term errors.

3. Universal stand according to the classifying clause of the claim 2, characterised thereby, that a respective position-regulating loop for the hydraulic screw-down cylinders is associated with the horizontal roll pairs (2, 3) and with the vertical roll pairs (4, 5), a respective gauge-meter loop is associated with the horizontal roll pairs (2, 3) and the vertical roll pairs (4, 5) and superimposed on the respective position-regulating loops, that at least one measuring circuit (30, 30', 30'', 30''') is provided for the detection of and compensation for long term errors, the output magnitudes of which circuit likewise act on the position-regulating loop (6, 6', 6'', 6'''), that each gauge-meter loop (11, 11', 11'', 11''') displays a damping member (17, 17', 17'', 17''') for the adjustment of the intensity, that coupling circuits (21, 21', 21'', 21'''), which allow a variable mutual influencing of the gauge-meter loops (11, 11', 11'', 11'''), are provided between the individual gauge-meter loops (11, 11', 11'', 11''') and that the degree of the coupling as well as the instant of the onset of the coupling are presettable in order optimally to compensate for secondary short term errors.

## Revendications

1. Procédé pour le réglage de l'épaisseur de l'âme et de l'aile de profils de support dans une cage (1) de laminoir universel dont chaque cylindre de laminage horizontal et chaque cylindre de laminage vertical (2, 3, 4, 5) comporte des dispositifs de réglage hydrauliques pour le positionnement des cylindres sur leurs positions prédéfinies, comportant des circuits (11, 11', 11'', 11''') de mesure du calibre pour la compensation d'erreurs de courte de durée par la mesure des forces de laminage à l'aide des indicateurs (12, 12', 12'', 12''') de la valeur instantanée de la pression situés sur chaque cylindre de réglage hydraulique et transmission de valeurs de consigne supplémentaires résultant de déviations de force entre une force de référence et la force de laminage mesurée ainsi qu'un accouplement entre les circuits de mesure du calibre disposés sur les deux cylindres de laminage verticaux et les circuits de mesure du calibre disposés sur les deux cylindres de laminage horizontaux, caractérisé par des régulations de la position pour chaque cylindre de laminage (2, 3, 4, 5) par des circuits de réglage (6, 6', 6'', 6''') de la position, par l'introduction des valeurs de consigne supplémentaires dans chaque circuit de réglage (6, 6', 6'', 6''') de la position comme première valeur de correction,
par la saisie et la compensation d'erreurs de longue durée par des capteurs et/ou des vérins qui les déterminent et/ou qui les enregistrent et/ou par des modèles calculés, dépendant du programme de laminage et introduits dans chaque circuit de réglage (6, 6', 6'', 6''') de la position comme deuxième valeur de correction, par la définition du taux de compensation à réaliser pour les erreurs de courte durée (pénétration), par l'accouplement variable des circuits (11, 11', 11'', 11''') de mesure du calibre les uns avec les autres pour une influence mutuelle de la compensation des erreurs de courte durée et par la définition de la mise en marche de l'accouplement des circuits (11, 11', 11'', 11''') de mesure du calibre les uns avec les autres pour réaliser une compensation complète ou partielle des erreurs secondaires qui apparaissent lors d'un processus de réglage, les données techniques de laminage qui dépendent du matériau pouvant, lors de l'accouplement des circuits (11, 11', 11'', 11''') de mesure du calibre, être trouvées dans des circuits d'accouplement enregistrés (22 à 27).

2. Cage de laminoir universel pour la réalisation du procédé selon la revendication 1 comportant des dispositifs de réglage hydrauliques dont la position peut être réglée sur chaque cylindre de laminage vertical et horizontal (2, 3, 4, 5), des circuits (11, 11', 11'', 11''') de mesure du calibre pour la compensation d'erreurs de courte durée par la mesure des forces de laminage à l'aide d'indicateurs (12, 12', 12'', 12''') de la valeur instantanée de la pression disposés sur les cylindres de réglage hydrauliques et transmission de valeurs de consigne supplémentaires résultant de déviations de la force entre une force de référence et la force de laminage mesurée dans les dispositifs de commande ainsi que des accouplements (21, 21', 21'', 21''') pour l'accouplement des circuits (11, 11''') de mesure du calibre des deux cylindres verticaux (4, 5) avec les deux circuits (11', 11'') de mesure du calibre des cylindres horizontaux (2, 3), caractérisé en ce que chaque cylindre de laminage (2, 3, 4, 5) comporte au moins un circuit (6, 6', 6'', 6''') de réglage de la position pour le cylindre de réglage hydraulique, en ce que chaque circuit de mesure du calibre des cylindres de laminage (2, 3, 4, 5) est en cascade par rapport aux circuits (6, 6', 6'', 6''') de réglage de la position correspondants, en ce qu'on a prévu au moins un circuit de mesure (30, 30', 30'', 30''') pour la saisie des erreurs de longue durée dont les valeurs de sortie agissent également sur le circuit (6, 6', 6'', 6''') de réglage de la position, en ce que chaque circuit (11, 11', 11'', 11''') de mesure du calibre présente un atténuateur (17, 17', 17'', 17''') pour le réglage de la pénétration, en ce qu'on a prévu des d'accouplements (21, 21', 21'', 21''') entre les différents circuits (11, 11', 11'', 11''') de mesure du calibre qui permettent une influence variable mutuelle des circuits (11, 11', 11'', 11''') de mesure du calibre et en ce que le taux d'accouplement ainsi que le moment de mise en marche de l'accouplement peut être prédéfini de manière à compenser de manière optimale les erreurs secondaires.

3. Gage de laminoir universel selon le concept général de la revendication 2, caractérisé en ce que chaque paire de cylindres de laminage horizontaux (2, 3) et chaque paire de cylindres de laminage verticaux (4, 5) comporte un circuit de réglage de la position des cylindres de réglage hydrauliques, en ce que les paires de cylindres de laminage horizontaux (2, 3) et les paires de cylindres de laminage verticaux (4, 5) comportent chaque fois un circuit de mesure du calibre qui est en cascade par rapport aux circuits de réglage de la position, en ce qu'on a prévu au moins un circuit de mesure (30, 30', 30'', 30''') pour la saisie et la compensation des erreurs de longue durée dont les valeurs de sortie agissent également sur le circuit de réglage de la position (6, 6', 6'', 6'''), en ce que chaque circuit (11, 11', 11'', 11''') de mesure du calibre présente un atténuateur (17, 17', 17'', 17''') pour le réglage de la pénétration, en ce qu'on a prévu entre les différents circuits (11, 11', 11'', 11''') de mesure du calibre des accouplements (21, 21', 21'', 21''') qui permettent une influence réciproque mutuelle variable des circuits (11, 11', 11'', 11''') de mesure du calibre et en ce que le taux de l'accouplement ainsi que moment de mise en marche de l'accouplement peut être prédéfini de manière à compenser de manière optimale des erreurs secondaires.
